# EUROPÄISCHE PATENTSCHRIFT

(11) **EP 1 550 492 B1**
(45) Veröffentlichungstag und Bekanntmachung des Hinweises auf die Patenterteilung: **14.05.2008**
(21) Anmeldenummer: 04031006.2
(22) Anmeldetag: 30.12.2004
(51) Int. Cl.: A63H 33/00, A63H 33/04

(54) **Spielhaus für Kinder**
Play house for children
Maison de jeu pour des enfants

(30) Priorität: 03.01.2004 DE 202004000109 U
(43) Veröffentlichungstag der Anmeldung: 06.07.2005
(73) Patentinhaber: Seidel, Thomas, 07546 Gera (DE)
(72) Erfinder: Seidel, Thomas, 07546 Gera (DE)
(74) Vertreter: Kruspig, Volkmar

(56) Entgegenhaltungen:
- DE-U1- 9 003 494
- DE-U1- 9 320 171
- US-A1- 2004 139 680

## Beschreibung

Die Erfindung betrifft ein Spielhaus für Kinder. Solche Spielhäuser sind insbesondere als ein- oder mehrstöckige Spiel- und Kletterhäuser auf öffentlichen Kinderspielplätzen, in Kindergärten oder auch in Privatgrundstücken anzutreffen.

Die bekannten Spielhäuser mit Spitzdach oder Flachdach und im Falle von Mehrgeschossigkeit mit auf Querträger gelegtem Zwischenboden sind in sich fest vorgegeben und bieten dem Anwender keine Möglichkeit der räumlichen Gestaltung oder auch des Ausbaus.

Bekannt sind auch einstöckige Spielhäuser für Kinder (siehe Gebrauchsmuster Dockumente G 9003494.5 und G 9320171.0), die aus länglichen steckbaren Elementen, die zumindest in der Nähe der Stirnseiten senkrechte Einschlitzungen in der Längsseite aufweisen, aufgebaut werden können.
Diese bekannten Steckelemente eignen sich aber nicht als Ergänzung eines sie zusammenhaltenden Rahmens und erhalten ihre Stabilität allein und ausschließlich im Zusammenstecken der Steckelemente selbst. Zudem sind sie auf die Kombination mit reinen Steckelementen gleicher Art beschränkt und lassen sich nicht mit anderen Elementen, wie z.B. Platten, Klappen oder Rundstäbe, kombinieren.

Der Erfindung liegt das Problem zugrunde, ein ein- oder mehrstöckiges Spielhaus zu schaffen, das einfach aufzubauen ist, eine variable Gestaltung und einen individuellen Ausbau zulässt und beliebig erweiterbar ist.

Das Problem wird gemäß dem Hauptanspruch wie folgt gelöst:
Das Spielhaus besteht aus einem Rahmen und äußeren und inneren Wandteilen.
Der Rahmen wird aus vier oder mehr im Boden verankerten rechtwinklig zueinander angeordneten, mit Längsnuten versehenen Vierkantsäulen, die am Boden durch Querverbinder mit einander verbunden sind und einem in üblicher Weise aufgesetzten Spitz-, Walm- oder Flachdach gebildet. Die Querverbinder weisen an der vom Boden abgewendeten Seite eine in bestimmten Abständen unterbrochene Längsnut auf.
Die Wandteile entstehen aus einer Vielzahl von Steckelementen unterschiedlicher Länge, die ein einheitliches Rastermaß aufweisen. Sie sind maßlich so aufeinander abgestimmt, dass sie in den aus Vierkantsäulen und Querverbindern bestehenden Rahmen eingefügt und/oder auf gleicher Höhe miteinander durch Stecken verbunden werden können. Die Steckelemente weisen in beide Längsseiten eingebrachte Schlitze auf, die mit den Unterbrechungen der Schlitze in den Querverbindern korrespondieren. Die Breite der Schlitze in den Steckelementen beträgt wenig mehr als die Stärke der Steckelemente und die Tiefe dieser Schlitze beträgt ein Viertel der Höhe der Steckelemente.
Auf diese Weise entsteht ein Spielhaus, das einen festen Rahmen besitzt, der von Erwachsenen leicht montiert und aufgestellt werden kann und dessen Außenund/oder Innenwände von Kindern leicht montiert/demontiert werden können, wobei auf einfache Weise auch Tür- und Fensteröffnungen realisierbar sind.
Der Vorteil des erfinderischen Spielhauses besteht insbesondere darin, dass die Kinder Wand- und Innenausbau selbst vornehmen können, jederzeit Veränderungen möglich sind und dadurch die Kreativität der Kinder gefordert ist bzw. angeregt wird.
Ein weiterer Vorteil besteht darin, dass durch Zukauf von Vierkantsäulen und Steckelementen unterschiedlicher Länge jederzeit Erweiterungen oder Ergänzungen möglich sind.
Das erfindungsgemäße Spielhaus eignet sich deshalb insbesondere für Kindergärten oder als privates Spielgerät.
Weitere Verbesserungen des Spielhauses ergeben sich durch die Unteransprüche.
So wird es durch die Merkmale des Anspruchs 2 möglich, auch zwei- oder mehrgeschossige Spielhäuser zu realisieren, die dann auch als Kletterhäuser fungieren können.
Um die Kinder beim Montieren oder Spielen in den oberen Etagen vor dem Herunterfallen zu schützen, sind gemäß Anspruch 3 waagerechte oder senkrechte Schutzleisten vorgesehen.
Die Merkmale des Anspruchs 4 ergeben einerseits eine hohe Stabilität des Rahmens im Sinne der Sicherheit für die weiterbauenden Kinder, andererseits wird durch das Einlegen der Querverbinder gewährleistet, dass das genaue Rastermaß für die, für die Außenwände verwendeten Steckelemente, realisiert wird, wenn beim Aufbau jede weitere Säule mittels der Querverbinder an der bereits vorhandenen ausgerichtet wird. Des weiteren bildet der Querverbinder eine ebene Schwelle, welche zum Beispiel beim Bauen einer Türöffnung von Vorteil ist, weil sie weniger Stolpergefahr bietet als ein Steckelement.

Durch eine umlaufende nuttiefe Abplattung in den Vierkantsäulen wird gemäß Anspruch 6 gewährleistet, dass zu einem vorhandenen Rahmen jederzeit problemlos weitere hinzugefügt werden können.
Das Merkmal des Anspruchs 5 gewährleistet, dass die Wandelemente bis unterhalb des Zwischenbodens oder des Daches eingeführt werden können.
Weitere Ansprüche ermöglichen einen phantasievollen Ausbau des Spielhauses.

Die Erfindung wird nachträglich an einem Ausführungsbeispiel näher erläutert.

Es zeigen:
- Figur 1a: die Vorderansicht eines zweistöckigen Spielhauses mit Spitzdach
- Figur 1b: die Seitenansicht eines zweistöckigen Spielhauses mit Spitzdach
- Figur 2: eine der Vierkantsäulen für den Rahmen
- Figur 3: zwei Querverbinder unterschiedlicher Höhe
- Figur 4.1: ein Steckelement mit langem Anfangs- und Endmaß
- Figur 4.2: ein Verbindungssteckelement
- Figur 4.3: ein Steckelement mit kurzem Anfangs- und Endmaß
- Figur 5.1: ein Steckelement mit Rundlöchern
- Figur 5.2: ein Steckelement mit Langloch
- Figur 5.3: ein Steckelement mit Querloch
- Figur 6: eine Einbauplatte
- Figur 7: eine schwenkbare Klappe
- Figur 8: einen Rundstab
- Figur 9: Steckverbinder für zwei und drei Steckelemente
- Figur 10: einen Schnitt durch eine Mehrfachanlage

Die Figuren 1a und 1b zeigen zwei Seitenansichten für den erfindungsgemäßen Rahmen eines zweigeschossigen Spielhauses, ergänzt durch eine Anstellleiter 9. Der dargestellte Rahmen besteht aus vier Vierkantsäulen 1, zwei flachen Querverbindern 3.1 und zwei hohen Querverbindern 3.2 am Boden, Vierkantträgern 8 in Stockwerkhöhe mit darauf gelegten Dielenbrettern für einen Zwischenboden 7, einer Zwischensäule 5 in den beiden Giebelseiten des Obergeschosses und einem aufgesetzten Spitzdach 4.
Figur 2 und Figur 3 zeigen Vierkantsäule 1 und Querverbinder 3.1 bzw. 3.2 genauer.

Bei der Montage des Rahmens werden die Querverbinder 3.1 bzw. 3.2 mit Zapfen 10 mit der Seitenfläche, in der sich die Nut befindet, nach oben zeigend, so auf den Boden gelegt, dass sie die Kanten eines Quadrates bilden. Dabei werden zwei senkrecht zueinander liegende Querverbinder 3.1 und 3.2 so zueinander gelegt, dass von ihrem Ende im Mittelpunkt ihrer Nut ab gemessen, die gedachten Linien sich nach einer halben Dicke der Vierkantsäulen 1 schneiden. Hierbei werden die Zapfen 10 der Querverbinder 3 auf im Boden bereits einbetonierte dem Querschnitt der Vierkantsäulen entsprechende Sockelplatten (nicht dargestellt) so aufgelegt, dass deren Kanten bündig an den Enden der Querverbinder anliegen. Querverbinder gleicher Höhe 3.1 oder 3.2 liegen im Quadrat jeweils parallel zueinander.
Die Vierkantsäulen 1 besitzen an jeder Seite eine Nut 2.1, in Geschosshöhe eine nuttiefe umlaufende Abplattung 12 und darunter zwei nuttiefe Eckabplattungen 13, an diagonal gegenüber liegenden Ecken.
Die Vierkantsäulen 1 werden auf die Eck - (Schnitt -) Punkte des Quadrates so gestellt, dass sie mit ihren Zapfenlöchern 11 formschlüssig die Zapfen 10 der Querverbinder umgeben. Dabei müssen zwei nebeneinander stehende Säulen 1 jeweils um 90° gedreht stehen, so dass immer eine Säule mit einer Eckabplattung 13 einer Säule ohne Abplattung gegenübersteht. Die Vierkantsäulen werden mit den im Boden bereits einbetonierten Sockelplatten verschraubt.

Zwischen den Vierkantsäulen 1 können im Rastermaß weitere Zwischensäulen 5 aufgestellt werden, z. B. um Rutschbreiten oder Leiterbreiten zu begrenzen. Diese Zwischensäulen entsprechen den Vierkantsäulen 1, mit Ausnahme der Länge, die kürzer ist aber mindestens einer Geschosshöhe entspricht.

Im weiteren Montageverlauf werden auf der Höhe eines Stockwerks in die entsprechende seitenumlaufende Abplattung der Vierkantsäulen 1 die Vierkantträger 8 eingelegt und angeschraubt, beispielsweise mit M 10 - Schrauben mit flachen Hutmuttern und entsprechenden Unterlegscheiben, wobei die parallel zueinander liegenden Vierkantträger 8 entweder beide von innen oder beide von außen so an die Vierkantsäulen 1 angebracht werden, dass sie an beiden Enden nicht über die Vierkantsäule im Bereich ihrer Abplattung hinausragen.

Auf die in Höhe des Stockwerks befindlichen Vierkantträger 8 wird der Zwischenboden 7 aufgebracht, mittels gleich langer Dielen, die jedoch an den Außenkanten der Vierkantsäulen 1 enden müssen und nicht überlappen dürfen. Zwischen den gegenüberliegenden Vierkantsäulen befindet sich eine um den zweifachen Flächenquerschnitt der Vierkantsäulen gekürzte Diele.

Auf die Dielen werden zwischen die Vierkantsäulen 1 Querverbinder ohne Zapfen 3.3 (evtl. mit stirnseitiger "Feder" zum Einführen in die Nut 2.1 der Vierkantsäulen 1 versehen), mittig aufgeschraubt, wobei wieder anlog zu den am Boden liegenden Querverbindern die höheren, bzw. niedrigeren parallel zueinander liegen.

Am oberen Ende der Vierkantsäulen 1 kann ein Dach aufgebracht werden, wobei darauf zu achten ist, dass der Zugang zu den Vertikalnuten 2.1 in Höhe eines Abstandes der Höhe h eines vollen Steckelements frei bleibt.

Zum Schutz der Kinder während des weiteren Ausbaus werden im oberen Stockwerk außen Schutzleisten (nicht dargestellt), waagerecht zwischen den Vierkantsäulen oder senkrecht zwischen Vierkantträgern und Dachkonstruktion befestigt.

Der fertiggestellte Rahmen kann nunmehr durch den Anwender (auch von Kindern) nach seinen Vorstellungen ausgebaut werden, wozu Steckelemente und andere Ausbauteile dienen.
Die Figuren 4.1 bis 4.3 zeigen verschiedene Ausführungsformen von Steckelementen.

Figur 1b zeigt den Beginn des Ausbaus mit langen Steckelementen 6.2 , kürzeren Steckelementen 6.1, einem Steckelement mit kurzem Anfangs- und Endmaß 6.4 und ein halbhohes Steckelement 6.8.
Das erste lange Steckelement 6.2 wird in die Nut 2.2 des am Boden oder im dargestellten Fall der Figur 1b auf dem Zwischenboden liegenden Querverbinders 3.3 eingefügt, so dass die Schlitze des Steckelementes in die in der Nut befindlichen Nutunterbrechungen einrasten.
Seitlich können die Steckelemente 6 in die Nut 2.1 der Vierkantsäulen 1 eingefügt werden. Dabei dient die Eckabplattung 13 der Vierkantsäulen 1 dazu, dass die langen Steckelemente 6.2, die in ihrer Länge dem lichten Abstand der Vierkantsäulen 1 plus zwei Nuttiefen entsprechen, dort eingefügt werden können, indem sie an ihrem einen Ende in die Nut 2.1 ohne Abplattung, an ihrem anderen Ende in die Nut 2.1 mit Eckabplattung 13 eingelegt und sodann nach unten geschoben werden können. Der sich an den Enden dieser Steckelemente befindliche Radius r dient dazu, ein Verkanten auszuschließen und ein diagonales Einführen zu ermöglichen.
Die kürzeren Steckelemente 6.1, die in Figur 1b den Beginn eines Fensters andeuten, werden an ihrer ungeführten Seite mittels rechtwinklig eingebrachter Verbindungssteckelemente 6.3 mit dem langen Steckelement 6.2 bzw. untereinander verbunden. Statt der Verbindungssteckelemente 6.3 können zur Stabilisierung der Außenwand auch längere Steckelemente eingesetzt werden, wenn das für den Innenausbau des Spielhauses sinnvoll ist.

Durch den Höhenversatz zwischen den senkrecht zueinander liegenden Querverbindern 3 wird ermöglicht, Steckelemente 6 nach dem Anbringen des jeweils untersten Steckelementes in beide Richtungen senkrecht zu einander zu stecken, ohne dass diese sich gegenseitig behindern.

Dadurch, dass die Summe der Tiefe zweier Schlitze der halben Höhe h der Steckelemente 6 nach Figuren 4.x entspricht, und alle Steckelemente über das gleiche Rastermaß a verfügen, welches dem der Querverbinder 3 entspricht, ist sichergestellt, dass diese Steckelemente innerhalb des aus Vierkantsäulen 1, Vierkantträgern 8 und Querverbindern 3 bestehenden Rahmens, aber auch nach "außen" in einem erweiterten, aus mehr als vier Vierkantsäulen usw. bestehenden Rahmen (s.u.) oder auch ohne diesen, miteinander verknüpft werden können, wobei sie nach oben lediglich durch die in der Höhe eines Stockwerks liegenden Vierkantträger 8, bzw. das Dach 4 begrenzt werden. Auch ist, falls gewünscht, das letzte lange Steckelement 6.2 oder 6.8 auf der Seite, auf der sich die Eckabplattung 13 befindet, durch ein Verbindungssteckelement 6.3 gemäß Figur 4.2, mit dem darunter liegenden Steckelement zu verbinden, um dort ein Abklappen zu verhindern.
Ebenso können aufgrund des einheitlichen Rastermaßes Steckelemente beliebiger Anzahl von Schlitzen verwandt werden, um Gestaltungen, Fenster u. a., zu ermöglichen.
Die Figuren 5.1 bis 5.3 zeigen Steckelemente mit speziellen Löchern.
Die Figuren 6 bis 8 zeigen Spezialeinbauelemente.

In Steckelemente nach Figur 5.2, in deren Fläche sich erweiterte Löcher 15 in der Form von Kreis mit angeschlossenem Zylinder befinden, können gerasterte Rundstäbe 21, wie in Figur 8 dargestellt, so eingeführt werden, dass jeweils der rundum laufende Schlitz 22 in den Zylinder gesteckt wird und so ein seitliches Verrutschen verhindert wird (z. B. als Gardinenstange).

Die Steckelemente 6.7 nach Figur 5.3, die über einen Längsschlitz 16 verfügen, ermöglichen das horizontale Einführen anderer Steckelemente.

Die Steckelemente 6.5 nach Figur 5.1 und die Steckverbinder 23 und 24 nach Figur 9, welche über runde Löcher 14 verfügen, ermöglichen das Einfügen von dem Lochdurchmesser entsprechend starken Rundstäben oder den Steckverbindern 23 und 24.

Die Steckelemente 6.4 mit kurzem Anfangs― und Endmaß nach Figur 4.3 ermöglichen ein fortlaufendes Nebeneinanderstecken in einer Reihe, z.B. in einem Querverbinder.

Halbhohe Steckelemente 18, die über eine halbe Höhe h plus Spiel und lediglich auf einer Seite über Schlitze verfügen, ermöglichen das Aufschrauben von Platten 17, z. B. Tischplatten usw., ohne dass diese auf dem Steckelement, auf welchem das halbe Steckelemente eingerastet wird, aufsteht.
Halbhohe Steckelemente ohne Spiel 6.8 ermöglichen das Herstellen einer glatten, nicht gerasterten Fläche, sowie das Herstellen gleicher Höhe zweier senkrecht zueinander stehender Steckelemente oder deren nötigen Höhenversatz z.B. beim Aufbau einer Zwischenwand.

Die Klappe 19 nach Figur 7 kann aufgrund des aufgeschraubten Rundstabes 20 zwischen zwei seitlich der Klappe angeordneten, parallel zueinander stehenden Steckelementen 6.5 mit Rundlöchern 14 nach Figur 5.1 so gesteckt werden, dass die überstehenden Enden des Rundstabes 20 in die Löcher 14 der Steckelemente eingeführt sind.

Der Innenausbau des Spielhauses lässt, je nach Phantasie des Benutzers, zahlreiche Varianten zu. So ist es durchaus möglich mit den unterschiedlichen Steckelementen 6 und Ausbauteilen 17, 19, 21 Sitzbänke, Einbauschränke, Tische und dgl. mehr zu realisieren.
Die in Figur 9 gezeigten Steckverbinder 23 und 24, die aus einem Zylinderteil der Länge 2xd bzw. 3xd und einem Durchmesser etwas geringer als die Löcher 14 der Steckelemente 6.5, sowie einem Griffteil 25 mit Rundloch 14 und einem Federteil 26 an den Enden des Zylinderteils bestehen, ermöglichen eine einfache Verbindung von zwei oder drei aufeinanderliegenden Steckelementen 6.5 mit Löchern 14. Die Verbindung kann fest oder drehbar sein.
Natürlich lassen sich mit den Steckelementen 6 und den Zubehörteilen, je nach Kreativität, auch Zusatzgeräte inner- und außerhalb des Spielhauses aufbauen, wie Autos, Flugzeuge, Windmühlen etc.

Figur 10 verdeutlicht, wie sich das in Figur 1a und 1b dargestellte Spielhaus beliebig nach Wunsch erweitern lässt.
In Figur 10 ist ein Schnitt durch eine um drei Rahmen erweiterte mindestens zweigeschossige Mehrfachanlage dargestellt. Der Schnitt ist durch die Vierkantträger 8 in Geschosshöhe gelegt.
Der Grundrahmen 27 entspricht dem Rahmen nach den Figuren 1. Zu erkennen sind die vier Vierkantsäulen 1.1 bis 1.4 und die vier Vierkantträger 8.1 bis 8.4. Das u.U. bereits fertig gestellte Haus mit dem Rahmen 27, kann durch Setzen von zwei Vierkantsäulen 1.5 und 1.6, dem Anbringen von drei Vierkantträgern 8.5 bis 8.7 und entsprechenden Querverbindern und Dielen (beides nicht zu erkennen) um den Rahmen 28 erweitert werden.
Die Erweiterung ist problemlos möglich, weil die umlaufende Abplattung 12 in den Vierkantsäulen 1 ein ungehindertes Ansetzen der Vierkantträger 8 ermöglicht. In gleicher Weise sind Erweiterungen um die Rahmen 29 und 30 und weitere gewünschte Erweiterungen in alle vier Richtungen möglich.
Zu beachten ist lediglich, dass an ein Spielhaus mit Dachkonstruktion ohne dessen Veränderung als nächstes ein dachloses Spielhaus angebaut wird.

### Bezugszeichen

- 1: Vierkantsäule
- 2: Nuten
- 2.1: Nut in Vierkantsäule
- 2.2: Nut in Querverbinder
- 3: Querverbinder mit gerasterter Nut
- 3.1: flacher Querverbinder mit Zapfen
- 3.2: hoher Querverbinder mit Zapfen
- 3.3: hoher Querverbinder ohne Zapfen, evtl. mit Feder
- 4: Dach
- 5: Zwischensäule
- 6: Steckelement
- 6.1: kürzeres Steckelement
- 6.2: langes Steckelement
- 6.3: Verbindungs-Steckelement
- 6.4: Steckelement mit kurzem Anfangs- und Endmaß
- 6.5: Steckelement mit Rundlöchern
- 6.6: Steckelement mit erweitertem Rundloch
- 6.7: Steckelement mit Querloch
- 6.8: halbhohes Steckelement
- 7: Zwischenboden
- 8: Vierkantträger
- 9: Leiter
- 10: Zapfen
- 11: Zapfenloch
- 12: umlaufende Abplattung
- 13: Eckabplattung
- 14: Rundloch
- 15: erweitertes Rundloch
- 16: Querloch
- 17: Einbauplatte
- 18: halbhohes Steckelement plus Spiel
- 19: Klappe
- 20: Rundstab
- 21: Rundstab mit rundum laufenden Schlitzen
- 22: rundum laufender Schlitz
- 23: Steckverbinder für zwei Steckelemente
- 24: Steckverbinder für drei Steckelemente
- 25: Griffteil
- 26: Federteil
- 27: Ausgangsrahmen
- 28: erster Erweiterungsrahmen
- 29: zweiter Erweiterungsrahmen
- 30: dritter Erweiterungsrahmen

- a: Rastermaß
- d: Dicke der Steckelemente
- h: Höhe der Steckelemente
- n: Tiefe der Nut in der Vierkantsäule
- r: Radius am Ende des langen Steckelementes

## Patentansprüche

1. Spielhaus für Kinder, bestehend aus einem stabilen Rahmen und Wandteilen,
**dadurch gekennzeichnet, dass**
der Rahmen aus vier oder mehr im Boden verankerten rechtwinklig zueinander angeordneten, mit Längsnuten (2.1) versehenen Vierkantsäulen (1), die am Boden durch Querverbinder (3.1; 3.2) mit einander verbunden sind, und einem in üblicher Weise aufgesetzten Spitz-, Walm- oder Flachdach (4) besteht, wobei die Querverbinder an der vom Boden abgewendeten Seite eine, in bestimmten gleichen Abständen (a) unterbrochene, Längsnut (2.2) aufweisen, wobei der Abstand der Unterbrechungen (a) ein Rastermaß definiert und dass die Wandteile aus einer Vielzahl von Steckelementen (6) unterschiedlicher Länge bestehen, die maßlich so aufeinander abgestimmt sind, dass sie in den aus Vierkantsäulen (1) und Querverbinder (3) bestehenden Rahmen eingefügt und/oder auf gleicher Höhe miteinander durch Stecken verbunden werden können und dass die Steckelemente in beiden Längsseiten im Rastermaß (a) eingebrachte gegenüberstehende Schlitze aufweisen, die mit den Unterbrechungen der Schlitze in den Querverbindern korrespondieren, wobei die Breite der Schlitze in den Steckelementen wenig mehr als die Stärke (d) der Steckelemente und die Tiefe dieser Schlitze ein Viertel der Höhe (h) der Steckelemente beträgt und der erste Schlitz so angeordnet ist, dass bei Steckelementen mit langem Anfangs- und Endmaß, welche zwischen den Säulen (1)(5) eingeführt werden, Schlitzmitte bis Querschnittmitte der Vierkantsäule (1)(5) ein Rastermaß (a) ergibt und bei Steckelementen mit kurzem Anfangs- und Endmaß Schlitzmitte bis Steckelementende nicht mehr als ein halbes Rastermaß (a) beträgt.

2. Spielhaus für Kinder gemäß Anspruch 1,
**dadurch gekennzeichnet, dass**
die Vierkantsäulen (1) auf Stockwerkhöhe durch Vierkantträger (8) mit einander verbunden sind, die in nuttiefen umlaufenden Abplattungen (12) der Vierkantsäulen (1) liegen, dass auf diesen Vierkantträgern Bodenbretter (7) befestigt sind, dass ggf. in den Geschossen weitere Vierkantsäulen (5) von Geschosshöhe zwischen den Vierkantsäulen (1) des Rahmens befestigt sind, wobei alle Vierkantsäulen das selbe Querschnittsprofil aufweisen und dass aufliegend auf den Bodenbrettern (7) zwischen den Vierkantsäulen des Rahmens (1) oder zwischen den zusätzlich in den Geschossen angebrachten Vierkantsäulen (5) oder zwischen diesen und den Vierkantsäulen des Rahmens Querverbinder (3.3) ohne Zapfen eingebracht sind, die an ihrer Oberseite ebenfalls eine in bestimmten Abständen unterbrochene Längsnut aufweisen, die maßlich mit der Längsnut der Querverbinder (3.1 oder 3.2) am Boden des Rahmens übereinstimmen.

3. Spielhaus für Kinder, gemäß Anspruch 2,
**dadurch gekennzeichnet, dass**
in den oberen ein oder mehr Stockwerken Schutzleisten, waagerecht zwischen den Vierkantsäulen (1) oder senkrecht zwischen Vierkantträgern (8) oder zwischen Vierkantträgern und Dachkonstruktion außen befestigt sind.

4. Spielhaus für Kinder, gemäß einem der Ansprüche 1 bis 3,
**dadurch gekennzeichnet, dass**
die Querverbinder (3) an ihren Enden Zapfen (10) besitzen, die in Löcher (11) der Vierkantsäulen eingeschoben werden können, dass die Vierkantsäulen (1) auf im Boden einbetonierten Sockelplatten stehen und mit diesen verschraubt sind und dass die übrigen Elemente des Rahmens durch Schrauben miteinander verbunden sind.

5. Spielhaus für Kinder, gemäß einem der Ansprüche 1 bis 4,
**dadurch gekennzeichnet, dass**
die Vierkantsäulen (1) direkt unterhalb des Zwischenbodens (7) der Stockwerke oder unter dem Dach über zwei diagonal gegenüberliegende nuttiefe halbseitige Eckabplattungen (13) verfügen, die etwas höher als die Höhe (h) eines Steckelementes sind.

6. Spielhaus für Kinder, gemäß einem der Ansprüche 2 bis 5,
**dadurch gekennzeichnet, dass**
die Vierkantsäulen auf der Höhe der Vierkantträger (8) über eine nuttiefe seitenumlaufende Abplattung (12) verfügen.

7. Spielhaus für Kinder, gemäß einem der Ansprüche 1 bis 6,
**dadurch gekennzeichnet, dass**
Rundstäbe (21) vorhanden sind, die zumindest vor ihren Enden über rundum laufende Schlitze (22) entsprechend dem Rastermaß verfügen und dass alle oder einige Steckelemente in ihrer Flächenmitte vor oder zwischen den Schlitzen runde Löcher (14) oder Langlöcher (15) oder Löcher anderer Geometrie, z.B. Querlöcher (16) deren Fläche etwas größer ist als der Querschnitt der Steckelemente (d x h), aufweisen.

8. Spielhaus für Kinder, gemäß einem der Ansprüche 1 bis 7,
**dadurch gekennzeichnet, dass**
Steckelemente (6.1 bis 6.8) vorhanden sind, die gleiche Dicke (d), aber unterschiedliche Höhen und unterschiedliche Längen haben, wobei die Länge ein Rastermaß (a) oder ein Vielfaches des Rastermaßes (a) zuzüglich eine Schlitzbreite und ein langes oder kurzes Anfangs- und Endmaß beträgt.

9. Spielhaus für Kinder, gemäß einem der Ansprüche 1 bis 8,
**dadurch gekennzeichnet, dass**
Steckelemente mit langem Anfangs- und Endmaß, deren Länge dem Abstand der vertikalen Vierkantsäulen (1)(5) zuzüglich zweier Nuttiefen entspricht, an den Stirnseiten einen Radius (r) aufweisen .

10. Spielhaus für Kinder, gemäß einem der Ansprüche 1 bis 9,
**dadurch gekennzeichnet, dass**
Steckelemente von halber Höhe (h) mit Schlitzen nur auf einer Seite vorhanden sind.

11. Spielhaus für Kinder, gemäß einem der Ansprüche 1 bis 10,
**dadurch gekennzeichnet, dass**
Platten (17) vorhanden sind, von deren Unterseite zwei parallel angeordnete Steckelemente halber Höhe plus Spiel (18) abstehen.

12. Spielhaus für Kinder, gemäß einem der Ansprüche 1 bis 11,
**dadurch gekennzeichnet, dass**
Klappen (19) vorhanden sind, deren Breite einem Vielfachen des Rastermaßes (a) abzüglich einer reichlichen Schlitzbreite (d) der Steckelemente entspricht.

13. Spielhaus für Kinder, gemäß einem der Ansprüche 1 bis 12,
**dadurch gekennzeichnet, dass**
Steckverbinder (23, 24) vorhanden sind, die aus einem Zylinderteil der Länge zweier oder dreier Stärken (d) der Steckelemente sowie an den gegenüberliegenden Seiten einem Griffelement (25) mit Rundloch (14) und einem Federteil (26) bestehen.

## Claims

1. A children's playhouse, consisting of a stable frame and wall sections,
**characterized in that**
the frame consists of four or more ground-anchored square posts (1), arranged at right angles to one another and provided with longitudinal grooves (2.1), which are connected together at their base by means of transverse connectors (3.1; 3.2), and a pitched, hipped or flat roof (4) attached thereto in the usual way, wherein the transverse connectors have a longitudinal groove (2.2) interrupted at specific equal intervals (a) on the side facing away from the base, wherein the spacing to the intervals (a) defines a grid and the wall sections consist of a plurality of push-fit elements (6) of different lengths which are dimensionally coordinated to one another such that they can be inserted into the frame consisting of the square posts (1) and transverse connectors (3) and/or connected to one another by plugging together at the same height and that the push-fit elements positioned in the grid (a) have opposite slots on both longitudinal sides which correspond to the slot interruptions in the transverse connectors, wherein the width of the slot in the push-fit elements is slightly greater than the thickness (d) of said push-fit element and the depth of said slots amounts to one-fourth of the height (h) of said push-fit element and the first slot is arranged such that for push-fit elements having a longer beginning and final dimension which are to be inserted between the posts (1)(5), one grid (a) of slot center to cross-sectional center of the square posts (1)(5) results and for push-fit elements having a shorter beginning and final dimension, the slot center to push-fit element end amounts to no more than half of grid (a).

2. The children's playhouse according to claim 1,
**characterized in that**
the square posts (1) are connected to one another at floor height by square supports (8) situated in circumferential flattened sections (12) at the groove depth of the square posts (1), that floorboards (7) are fixed to said square supports, that additional square posts (5) are fixed as needed in the floors at floor height between the square posts (1) of the frame, wherein all the square posts exhibit the same cross-sectional profile and that transverse connectors (3.3) are seated into position without pegs on the floorboards (7) between the square posts of the frame (1) or between the additional square posts (5) fit in the floors or between same and the square posts of the frame which likewise exhibit a longitudinal groove interrupted at specific intervals on their upper sides which is dimensionally coordinated to the longitudinal groove of the transverse connectors (3.1 or 3.2) at the base of the frame.

3. The children's playhouse according to claim 2,
**characterized in that**
protective strips are externally affixed horizontally between the square posts (1) or vertically between the square supports (8) or between the square supports and the roof structure in the upper one or more floors.

4. The children's playhouse according to any one of claims 1 to 3,
**characterized in that**
the transverse connectors (3) have pegs (10) on their ends which can be inserted into holes (11) in the square posts, that the square posts (1) rest on and are bolted to a concrete-encased base plate set into the ground, and that the remaining elements of the frame are bolted to one another.

5. The children's playhouse according to any one of claims 1 to 4,
**characterized in that**
the square posts (1) have two diagonally-opposite half-sided flattened corner sections (13) which are slightly higher than the height (h) of a push-fit element at groove depth directly below the false floor (7) for the floors or below the roof.

6. The children's playhouse according to any one of claims 2 to 5,
**characterized in that**
the square posts have a circumferential flattened side section (12) at groove depth at the height of the square supports (8).

7. The children's playhouse according to any one of claims 1 to 6,
**characterized in that**
round rods (21) are provided having fully circumferential slots (22) corresponding to the grid at least prior to their ends and that all or some of the push-fit elements have centrally-situated round holes (14) or oblong holes (15) or holes of another geometry, e.g. transverse holes (16), in front of or between the slots, the area of which is slightly larger than the cross-section of the push-fit elements (d x h).

8. The children's playhouse according to any one of claims 1 to 7,
**characterized in that**
push-fit elements (6.1 to 6.8) of the same width (d) but of differing heights and differing lengths are provided, wherein the length amounts to a grid (a) or a multiple of the grid (a) plus a slot width and a long or short beginning and final dimension.

9. The children's playhouse according to any one of claims 1 to 8,
**characterized in that**
push-fit elements having a long beginning and final dimension, the length of which corresponds to the spacing of the vertical square posts (1)(5) plus two groove depths, exhibit a radius (r) at the face sides.

10. The children's playhouse according to any one of claims 1 to 9,
**characterized in that**
push-fit elements of half height (h) are provided with slots on only one side.

11. The children's playhouse according to any one of claims 1 to 10,
**characterized in that**
plates (17) are provided from the underside of which protrude two parallelly-arranged push-fit elements of half height plus play (18).

12. The children's playhouse according to any one of claims 1 to 11,
**characterized in that**
flaps (19) are provided, the width of which corresponds to a multiple of the grid (a) less an ample slot width (d) for the push-fit elements.

13. The children's playhouse according to any one of claims 1 to 12,
**characterized in that**
plug-fit connectors (23, 24) are provided, consisting of a cylindrical portion of the length of two or three widths (d) of the push-fit element as well as a grip element (25) having a round hole (14) and a spring element (26) on the opposite side.

## Revendications

1. Maison-jouet pour enfants, comprenant un cadre stable et des pièces formant parois, **caractérisée en ce que**
le cadre est constitué de quatre colonnes à section carrée (1), ancrées dans le sol, agencées de façon rectangulaire les unes par rapport aux autres et pourvues de rainures longitudinales (2.1), qui sont reliées les unes aux autres au niveau du sol par des traverses (3.1 ; 3.2), et un toit en pointe, en croupe ou plat (4), lesdites traverses comportant, sur le côté détourné du sol, une rainure longitudinale (2.2) interrompue à des distances égales déterminées (a), la distance des interruptions (a) définissant une mesure de trame, et **en ce que** les pièces formant parois sont constituées par une pluralité d'éléments enfichables (6) de longueurs différentes, dont les dimensions sont accordées les unes aux autres de telle façon qu'ils sont intégrés dans le cadre constitué par les colonnes (1) et les traverses (3), et/ou peuvent être reliés par enfichage les uns aux autres à la même hauteur, et **en ce que** les éléments enfichables présentent des fentes ménagées dans les deux côtés longitudinaux suivant la mesure de trame (a), qui correspondent aux interruptions des fentes dans les traverses, la largeur des fentes dans les éléments enfichables étant légèrement supérieure à l'épaisseur (d) des éléments enfichables, et la profondeur de ces fentes s'élevant à un quart de la hauteur (h) des éléments enfichables, et la première fente est agencée de telle manière que pour des éléments enfichables présentant une dimension initiale et une dimension finale longues, que l'on introduit entre les colonnes (1)(5), il en résulte entre le milieu de la fente et le milieu de la section des colonnes (1)(5) une mesure de trame (a), et pour des éléments enfichables présentant une dimension initiale et une dimension finale courtes, la distance du milieu de la fente jusqu'à l'extrémité de l'élément enfichable ne dépasse pas la moitié de la mesure de trame (a).

2. Maison-jouet pour enfants, selon la revendication 1,
**caractérisée en ce que** les colonnes (1) sont reliées les unes aux autres à la hauteur d'un étage par des poutres à section carrée (8), qui reposent dans des aplatissements (12) périphériques, à la profondeur des rainures, des colonnes (1), **en ce que** des planches de plancher sont fixées sur ces poutres, **en ce que** d'autres colonnes (5) présentant la hauteur d'un étage sont fixées le cas échéant dans les étages entre les colonnes (1) du cadre, toutes les colonnes présentant en section transversale le même profil, et **en ce que** des éléments de liaison transversaux (3.3) dépourvus de tenons sont intégrés de manière à être posés sur les planches de plancher (7) entre les colonnes du cadre (1) ou entre les colonnes (5) intégrées en supplément dans les étages, ou entre ces dernières colonnes et celles du cadre, ces éléments de liaison transversaux présentant également sur leur face supérieure une rainure longitudinale interrompue à distance déterminée, qui coïncide quant à ses dimensions avec la rainure longitudinale des traverses (3.1 ou 3.2) au sol du cadre.

3. Maison-jouet pour enfants, selon la revendication-2,
**caractérisée en ce que** dans un ou plusieurs étages supérieurs, des baguettes protectrices sont fixées de l'extérieur horizontalement entre les colonnes (1) ou verticalement entre les poutres (8) ou entre les poutres et la construction de toiture.

4. Maison-jouet pour enfants selon l'une des revendications 1 à 3,
**caractérisée en ce que** les traverses (3) possèdent à leurs extrémités des tenons (10) qui peuvent être enfilés dans des trous (11) des colonnes, **en ce que** les colonnes (1) sont dressées dans des plaques de socle bétonnées dans le sol et vissées avec ces plaques, et **en ce que** les éléments restants du cadre sont reliés les uns aux autres par vissage.

5. Maison-jouet pour enfants selon l'une des revendications 1 à 4,
**caractérisée en ce que** les colonnes (1), situées directement au-dessous du plancher intermédiaire (7) des étages ou sous le toit, disposent de deux aplatissements de coin (13) diagonalement opposés, sur la moitié d'un côté et à la profondeur des rainures, qui sont légèrement plus hauts en que la hauteur (h) d'un élément enfichable.

6. Maison-jouet pour enfants selon l'une des revendications 2 à 5,
**caractérisée en ce que** les colonnes présentent, à la hauteur des poutres (8), un aplatissement latéral périphérique (12) à la profondeur des rainures.

7. Maison-jouet pour enfants selon l'une des revendications 1 à 6,
**caractérisée en ce qu'**il est prévu des barres rondes (21) qui présentent, au moins avant leurs extrémités, des fentes (22) s'étendant sur tout le pourtour et correspondant à la mesure de trame, et **en ce que** tous les éléments enfichables ou quelques éléments enfichables présentent, au milieu de leur surface, devant ou entre les fentes, des trous arrondis (14) ou des trous oblongs (15), ou des trous présentant une autre géométrie, par exemple des trous transversaux (16) dont la surface est légèrement plus grande que la section des éléments enfichables (d x h).

8. Maison-jouet pour enfants selon l'une des revendications 1 à 7,
**caractérisée en ce qu'**il est prévu des éléments enfichables (6.1 à 6.8) qui ont la même épaisseur (d) mais des hauteurs différentes et des longueurs différentes, la longueur s'élevant à la longueur de trame (a) ou à un multiple de la mesure de trame (a), additionnée d'une largeur de fente et d'une dimension initiale et d'une dimension finale longues ou courtes.

9. Maison-jouet pour enfants, selon l'une des revendications 1 à 8,
**caractérisée en ce que** des éléments enfichables présentant une dimension initiale et une dimension finale longues, dont la longueur correspond à la distance des colonnes verticales (1)(5), additionnée de deux fois la profondeur de rainures, présentent sur leurs côtés frontaux un rayon (r).

10. Maison-jouet pour enfants, selon l'une des revendications 1 à 9,
**caractérisée en ce qu'**il est prévu des éléments enfichables avec la moitié de la hauteur (h) et pourvus de fentes sur un seul côté.

11. Maison-jouet pour enfants, selon l'une des revendications 1 à 10,
**caractérisée en ce qu'**il est prévu des plaques (17), depuis la face inférieure desquelles dépassent deux éléments enfichables agencés parallèlement, présentant la moitié de la hauteur plus un jeu (18).

12. Maison-jouet pour enfants selon l'une des revendications 1 à 11,
**caractérisée en ce qu'**il est prévu des clapets (19) dont la largeur correspond à un multiple de la dimension de trame (a), déduction faite d'une largeur de fente (d) généreuse des éléments enfichables.

13. Maison jouet pour enfants selon l'une des revendications 1 à 12,
**caractérisée en ce qu'**il est prévu des liaisons à enfichage (23, 24), qui sont constituées par une partie cylindrique dont la longueur est égale à deux ou trois fois l'épaisseur (d) des éléments enfichables, et par un élément de préhension (25), sur les côtés opposés, avec un trou rond (14) et une pièce à ressort (26).
